# FASCICULE DE BREVET EUROPEEN

(11) **EP 3 379 347 B1**
(45) Date de publication et mention de la délivrance du brevet: **01.01.2020**
(21) Numéro de dépôt: 17202602.3
(22) Date de dépôt: 20.11.2017
(51) Int. Cl.: G04C 9/00, G04G 11/00, G04G 5/00, G04D 7/12, G04G 5/02

(54) **PROCÉDÉ DE RÉGLAGE DE LA FRÉQUENCE DE MARCHE D'UNE MONTRE ÉLECTRONIQUE**
VERFAHREN ZUR REGULIERUNG DER GANGFREQUENZ EINER ELEKTRONISCHEN UHR
METHOD FOR ADJUSTING THE OPERATION FREQUENCY OF AN ELECTRONIC WATCH

(30) Priorité: 20.03.2017 EP 17161866; 25.04.2017 EP 17167994
(43) Date de publication de la demande: 26.09.2018
(73) Titulaire: ETA SA Manufacture Horlogère Suisse, 2540 Grenchen (CH)
(72) Inventeur: KLOPFENSTEIN, François, 2800 Delémont (CH)
(74) Mandataire: ICB SA

(56) Documents cités:
- EP-A1- 2 916 193
- EP-A1- 3 079 025
- US-A- 4 211 065
- US-A1- 2016 266 554

## Description

### Domaine de l'invention

La présente invention concerne le domaine des montres électroniques. L'invention concerne plus particulièrement un procédé de réglage de la fréquence de marche ou de cadencement d'une montre électronique, en particulier une montre électronique équipée d'un oscillateur à quartz.

### Arrière-plan de l'invention

Les mouvements horlogers électroniques comprennent en général une base de temps fournissant un signal temporel et un module d'affichage recevant ce signal temporel, lequel est formé d'impulsions de cadencement. La base de temps comprend un circuit d'horloge et un circuit diviseur de fréquence. Le circuit d'horloge est formé par un oscillateur à quartz qui fournit un signal d'horloge au circuit diviseur de fréquence, ce signal d'horloge ayant une fréquence d'horloge déterminée. Le circuit diviseur de fréquence est formé par une chaîne de diviseurs qui fournit en sortie un signal temporel formé d'impulsions de cadencement. Pour les montres électroniques notamment du type à affichage analogique, le signal de cadencement a en général une fréquence de 1 Hz afin que l'aiguille des secondes soit actionnée par un moteur pas-à-pas au rythme des secondes, c'est-à-dire selon un arc de cercle d'un angle de 6° toutes les secondes.

En production industrielle, il est toutefois difficile de produire des oscillateurs pour montres électroniques ayant une fréquence de référence bien définie, afin d'obtenir, en sortie d'une série de diviseurs, des impulsions de cadencement à une fréquence unité de référence, telle qu'à 1 Hz. Il est principalement prévu de réaliser de tels oscillateurs au terme de la phase de production avec une fréquence de référence dans une bande de fréquences légèrement supérieure. Pour ajuster au mieux le signal temporel généré par la base de temps, il est connu d'associer à cette base de temps un circuit d'inhibition ou d'ajustement, lequel fournit en entrée du circuit diviseur de fréquence un signal d'inhibition qui agit de manière à supprimer un nombre d'impulsions d'horloge au cours de périodes d'inhibition, par exemple de durée de l'ordre d'une minute, pour corriger en moyenne la fréquence de référence. Un équipement de mesure et de programmation spécialisé permet de déterminer une déviation de la fréquence de marche par rapport à une horloge de référence et de programmer un nombre d'impulsions à supprimer pour que la fréquence de marche de la montre électronique se rapproche au plus près de la fréquence de l'horloge de référence.

L'utilisation d'un équipement de mesure et de programmation spécialisé est à ce jour indispensable pour permettre la calibration de la fréquence de marche de la montre électronique. Cet équipement a toutefois l'inconvénient d'être onéreux. La calibration de la fréquence de marche de la montre électronique ne peut donc se faire en principe uniquement lors d'un contrôle qualité de la montre avant commercialisation ou lors d'un service après-vente où la montre doit être renvoyée à l'usine ou à un service clientèle possédant un tel équipement. Les documents US 2016/266554 A1, EP 3 079 025 A1 et US 4 211 165 A divulguent des procédés de réglage d'une montre électronique par l'intermédiaire d'impulsions optiques provenant d'un appareil électronique portable. Le document EP 2 916 193 A1 divulgue une base de temps comprenant un circuit d'ajustement de fréquence par inhibition.

### Résumé de l'invention

La présente invention a par conséquent pour but de proposer une méthode de réglage de la fréquence de marche d'une montre électronique qui a l'avantage de s'affranchir d'équipement de mesure et de programmation spécialisé et dont la mise-en-oeuvre est grandement facilitée.

A cet effet, il est proposé, selon la revendication 1, un procédé de réglage de la fréquence de marche d'une montre électronique par l'intermédiaire d'une application informatique installée sur un appareil électronique portable comportant notamment un microcontrôleur, une source lumineuse et un écran, la montre électronique comportant un module électronique comprenant :
- un oscillateur et un circuit diviseur de fréquence qui est agencé en aval de l'oscillateur et qui est configuré pour émettre un signal pulsé correspondant à la fréquence de marche
- un circuit d'ajustement de la fréquence de marche comportant une mémoire stockant une valeur d'inhibition, le circuit d'ajustement étant agencé pour inhiber une ou plusieurs impulsions émises par le circuit diviseur de fréquence en fonction de la valeur d'inhibition
- une unité de communication pour communiquer avec l'appareil électronique portable, l'unité de communication comportant un capteur optique agencé pour recevoir un signal sous la forme d'une séquence d'impulsions optiques, dite signal optique modulé
- un microcontrôleur agencé pour piloter le circuit d'ajustement de la fréquence de marche en fonction du signal optique modulé reçu par l'unité de communication,
le procédé de réglage comprenant les étapes suivantes, réalisées par l'application informatique :
- générer dans l'appareil électronique portable un signal pulsé de référence
- convertir le signal pulsé de référence en un signal optique modulé composé d'impulsions lumineuses
- transmettre au capteur optique de l'unité de communication de la montre électronique le signal optique modulé par la source lumineuse ou par une modulation de la lumière émise par l'écran de l'appareil électronique portable,
et les étapes suivantes, réalisées par le microcontrôleur de la montre électronique :
- reconstituer le signal pulsé de référence à partir du signal optique modulé reçu par le capteur optique
corriger la valeur d'inhibition stockée dans la mémoire du circuit d'ajustement en fonction du signal pulsé de référence.

Le procédé permet de corriger la fréquence de marche de la montre électronique par inhibition d'une ou plusieurs impulsions émises par le circuit diviseur de fréquence en fonction de la valeur d'inhibition corrigée.

Dans la présente demande, on entend par "valeur d'inhibition" :
- une valeur qui a été stockée dans la mémoire du circuit d'ajustement de la fréquence de marche lors d'une opération de calibrage de l'heure, par exemple avant la commercialisation de la montre, afin d'éviter une déviation de la fréquence de marche par rapport à une horloge de référence d'un équipement de mesure. L'équipement de mesure est par exemple du type commercialisé par la société Witschi Electronic SA, et calcule par ailleurs, en fonction de cette fréquence, la valeur d'inhibition correspondant à un nombre d'impulsions à supprimer dans le diviseur de fréquence afin que la fréquence de marche soit le plus proche possible de la fréquence de l'horloge de référence de l'équipement de mesure ; ou
- la valeur d'inhibition qui a été stockée dans la mémoire du circuit d'ajustement de la fréquence de marche au cours d'une correction ultérieure de la fréquence de marche selon le procédé de réglage divulgué dans la présente demande.

Par ailleurs, dans la présente demande on entend par "corriger de la valeur d'inhibition", remplacer la valeur d'inhibition dans la mémoire du circuit d'ajustement de la fréquence par une nouvelle valeur, ou corriger la valeur d'inhibition par l'application d'un offset.

En outre, dans la présente demande on entend par "signal optique modulé" une séquence d'impulsions lumineuses dont les durées et les espacements peuvent varier en fonction de l'information codée par le signal. Par exemple, chaque impulsion lumineuse peut représenter un bit de valeur "1" et chaque absence de d'impulsion lumineuse un bit de valeur "0", de sorte à ce que le signal optique modulé puisse coder une valeur numérique, par exemple sur 32 bits, représentative d'une valeur de référence utilisée pour remplacer ou corriger la valeur d'inhibition.

En outre, le procédé peut comprendre les caractéristiques additionnelles présentées dans les revendications dépendantes 2-11.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 représente une vue en perspective d'une montre électronique et d'un appareil électronique portable, utilisés pour mettre en œuvre le procédé selon l'invention
- la figure 2 représente un schéma fonctionnel d'un module électronique de la montre de la figure 1.

### Description détaillée de formes de réalisation de l'invention

En référence à la figure 1, la montre électronique 10 est configurée pour communiquer avec un appareil électronique portable 12, par exemple un Smartphone ou tablette. L'appareil électronique portable 12 est configuré pour transmettre un signal optique modulé à la montre électronique 10 afin de permettre le réglage de la fréquence de marche de la montre. A cet effet, la montre électronique 10 comporte un cadran 11 comprenant une ouverture 15 ou une partie transparente aux ondes optiques. Un capteur optique 16, par exemple une photodiode ou un phototransistor, est disposé dans l'ouverture ou sous la partie transparente 15. Selon une variante non-illustrée, le capteur optique 16 peut être intégré à la carrure 14 de la montre électronique 10, en particulier si ladite carrure 14 est en plastique transparent. Selon une autre variante non-illustrée, le capteur optique 16 peut être disposé côté fond du boitier de montre du type à fond de boîte transparent de sorte à être visible par exemple au travers d'un verre saphir. La montre électronique 10 comporte en outre des moyens d'affichage de l'heure 18 du type analogique, comportant des aiguilles entrainées par un moteur pas-à-pas (non illustré). Selon une variante, les moyens d'affichage de l'heure peuvent être du type numérique.

Selon la figure 2, la montre électronique est équipée d'un module électronique 20 comportant un microcontrôleur 21, une unité d'alimentation 22, par exemple une pile ou une batterie, permettant d'alimenter le microcontrôleur 21, ainsi qu'une unité de cadencement 24 de la fréquence de marche de la montre électronique. Cette unité de cadencement 24 comprend un oscillateur 26, par exemple un oscillateur à quartz, qui fournit un signal d'horloge S2 formé d'impulsions générées à une fréquence d'horloge déterminée, et un circuit diviseur de fréquence 28 agencé en aval de l'oscillateur 26 et qui reçoit à une première entrée les impulsions d'horloge du signal d'horloge S2 et qui fournit en sortie un signal pulsé S1 à la fréquence de marche de la montre électronique. Ce signal S1 est envoyé aux bornes des bobines du moteur pas-à-pas de la montre, afin d'entrainer les aiguilles de l'affichage de l'heure. Le module électronique 20 comporte en outre une unité de communication 30 comportant notamment le capteur optique 16 relié au microcontrôleur 21, ainsi qu'un circuit d'ajustement 32 de la fréquence de marche de la montre électronique. Le circuit d'ajustement 32 comporte une mémoire 33, par exemple du type RAM, EEPROM ou Flash, configurée pour stocker dans un registre approprié une valeur d'inhibition. Le circuit d'ajustement 32 fournit un signal d'inhibition S3 à une deuxième entrée du circuit diviseur de fréquence 28. Ce dernier est relié au circuit d'ajustement 24 afin de lui transmettre un signal de commande S4, d'une part, pour synchroniser le circuit d'ajustement 32 avec l'unité de cadencement 24 de la fréquence de marche de la montre électronique et, d'autre part, pour la gestion de l'envoi périodique du signal d'inhibition. Le circuit d'ajustement 32 agit préférentiellement en entrée du deuxième étage du circuit diviseur de fréquence 28, où la fréquence du signal est, à titre d'exemple, à une fréquence voisine de 16 kHz pour un oscillateur à quartz 32 kHz. Un nombre programmé d'impulsions du deuxième étage du circuit diviseur de fréquence 28 est par exemple supprimé toutes les 60 secondes.

En référence à la figure 1, l'appareil électronique portable 12 comporte notamment une source lumineuse 35, par exemple une ou plusieurs diodes électroluminescentes utilisées en temps normal comme flash pour un appareil photo. L'appareil électronique 12 comporte par ailleurs un écran tactile 36 et un microcontrôleur (non illustré). L'appareil électronique 12 comporte également une application informatique pour le réglage de la fréquence de marche de la montre électronique 10. Cette application informatique est téléchargeable depuis un service informatique et est compatible notamment avec le système d'exploitation IOS ® et Android ®.

Dans une forme de réalisation, lorsque l'application informatique est lancée, le microcontrôleur de l'appareil électronique portable 12 exécute une séquence d'instructions afin d'effectuer les étapes suivantes : i) générer dans l'appareil électronique portable 12 un signal pulsé de référence représentatif d'une valeur de référence ; ii) convertir le signal pulsé de référence en un signal optique modulé ; puis iii) transmettre le signal optique modulé par la source lumineuse 35 au capteur optique 16 de la montre électronique 10, en plaçant la montre et l'appareil électronique en vis-à-vis et à faible distance l'un de l'autre, voir l'un contre l'autre.

Selon ce mode de réalisation, la déviation de la fréquence de marche de la montre électronique (ou erreur de marche) par rapport à une horloge de référence a préalablement été déterminée par un équipement de mesure dédié à cet effet, commercialisé notamment par la société Witschi Electronic SA. Cet équipement est capable d'estimer la déviation de la fréquence de marche (ou erreur de marche) au cours d'une période déterminée par rapport à une horloge de référence. La fréquence de marche a pu être déterminée par exemple en mesurant sur une période de deux secondes les flancs entre les premières et troisièmes impulsions du moteur pas-à-pas par un capteur inductif de l'équipement de mesure. La déviation de la fréquence de marche de la montre électronique a pu alternativement être déterminée directement par l'utilisateur de la montre en comparant périodiquement l'heure affichée par la montre électronique avec une horloge de référence. Le réglage de la fréquence de marche sera toutefois moins précis. A partir de la déviation estimée, la valeur d'inhibition préalablement évoquée a pu être calculée et entrée dans la mémoire 33.

L'écran 36 de l'appareil électronique portable 12 comporte une interface configurée pour permettre l'entrée d'une valeur numérique lorsque l'application informatique est opérationnelle. Dans un mode de réalisation, la valeur numérique correspond à une nouvelle valeur de déviation de la fréquence de marche, ayant vocation à remplacer ou de corriger la valeur d'inhibition inscrite dans la mémoire 33. Cette valeur numérique peut être exprimée par exemple dans un format correspondant à un nombre de secondes par année, par mois ou par jour. L'application informatique est configurée pour commander la source lumineuse 35 de l'appareil électronique portable 12 afin de transmettre à la montre électronique 10 un signal optique modulé représentatif de la valeur numérique. Cette valeur numérique est un nombre signé afin de prendre en compte une déviation positive ou négative de la fréquence de marche, c'est-à-dire si l'heure indiquée par la montre électronique est en avance ou en retard par rapport à une horloge de référence.

Lors de l'opération de réglage de la fréquence de marche, l'utilisateur/porteur de la montre électronique 10 configure celle-ci dans un mode de réglage par exemple en actionnant un poussoir, en pivotant la lunette ou la couronne de la montre afin qu'elle se trouve dans une certaine position angulaire, ou encore par appui unique ou par une séquence d'appuis sur la couronne. L'utilisateur/porteur de la montre positionne ensuite la source lumineuse 35 de l'appareil électronique portable 12 à proximité de l'ouverture ou de la partie transparente 15 agencée sur le boitier de la montre 14 de sorte à ce que le capteur optique 16 puisse recevoir directement et capter les signaux lumineux émis par la source lumineuse 35. La transmission du signal optique modulé au capteur optique 16 est ensuite enclenchée en interagissant avec l'interface de l'appareil électronique portable 12, par exemple en appuyant sur une zone spécifique de l'écran tactile 36. Lors de la transmission du signal optique modulé, qui correspond à une période de l'ordre de quelques secondes, le capteur optique 16 de la montre reçoit une séquence de d'impulsions lumineuses. Dès que la transmission du signal optique modulé est terminée, le microcontrôleur 21 analyse si les données transmises sont déchiffrables puis envoie un signal à un émetteur lumineux 41 (un voyant) permettant d'indiquer à l'utilisateur si l'intégralité du signal optique modulé émis par la source lumineuse 35 a bien été transmis. Le voyant peut être une diode électroluminescente capable de diffuser une couleur verte et une couleur rouge afin d'indiquer à l'utilisateur/porteur de la montre si la transmission a été réalisée avec succès (voyant vert) ou si une erreur s'est produite lors de la transmission (voyant rouge). D'autres moyens pour indiquer une transmission réussie ou une erreur de transmission, c'est-à-dire l'état de la transmission, peuvent être implémentés, par exemple en faisant pivoter une ou plusieurs aiguilles de l'affichage de l'heure selon une première et une seconde séquence en fonction de l'état de la transmission (transmission réussie ou erreur au cours de la transmission) ou en affichant un caractère alphanumérique ou un symbole indicatif de l'état de la transmission par le biais d'un affichage du type LCD ou OLED agencé par exemple sur une partie du cadran de la montre électronique.

Par une opération de décodage, le microcontrôleur 21 de la montre est capable de reconstituer la valeur numérique correspondant à la nouvelle déviation de la fréquence de marche. Le microcontrôleur 21 va ensuite déterminer une valeur d'inhibition en fonction de la valeur numérique reconstituée, puis remplacer la valeur d'inhibition initiale par cette nouvelle valeur d'inhibition dans la mémoire 33 du circuit d'ajustement 32 de la fréquence de marche. Le circuit d'ajustement 32 va ensuite inhiber une ou plusieurs impulsions du deuxième étage du circuit diviseur de fréquence 28 afin de corriger la fréquence de marche pour que celle-ci soit la plus proche possible de celle voulue.

Dans une variante d'exécution, le calcul pour déterminer la valeur d'inhibition en fonction de la déviation de la fréquence de marche (ou erreur de marche) voulue peut être réalisé par le microcontrôleur de l'appareil électronique portable 12, avant envoi de la séquence lumineuse. Selon cette variante, le microcontrôleur de l'appareil électronique portable : i) génère un signal pulsé représentatif de la valeur d'inhibition calculée ; ii) convertit le signal pulsé en une séquence d'impulsions optiques correspondante, puis iii) transmet le signal optique modulé par la source lumineuse au capteur optique 16 de la montre électronique 10. Le microcontrôleur 21 de la montre électronique 10 va ensuite reconstituer la valeur d'inhibition puis écrire cette valeur d'inhibition dans le registre appropriée de la mémoire 33 du circuit d'ajustement 32.

Il convient de noter que le capteur optique 16 est avantageusement désactivé une fois que le signal optique modulé a été transmis avec succès de l'appareil électronique portable 12 à la montre électronique 10, préférablement de manière automatique après l'expiration d'un certain délai d'attente (timeout) pour éviter une consommation inutile de l'unité d'alimentation 22.

Dans une autre forme de réalisation, l'appareil électronique portable 12 comporte une horloge temps réel 40 dont la fréquence a été synchronisée au préalable à la fréquence d'une horloge d'une source externe propageant le temps universel coordonné UTC. La montre électronique 10 comporte également une horloge temps réel 40. A la différence de la forme de réalisation qui vient d'être décrite, l'application informatique est configurée pour générer dans l'appareil électronique portable 12 un signal pulsé de référence représentatif du temps universel UTC.

Le microcontrôleur 21 de la montre électronique 10 est configuré, selon cette forme de réalisation, pour successivement : i) reconstituer la valeur numérique du temps UTC ; b) comparer ladite valeur numérique avec une valeur numérique de l'horloge temps réel 40 de la montre électronique 10 ; puis c) corriger la valeur d'inhibition initiale stockée dans la mémoire 33 en fonction de cette comparaison.

La synchronisation de l'horloge 40 de l'appareil électronique portable 12 avec l'horloge de la source externe propageant le temps UTC est par exemple réalisée par l'intermédiaire d'un protocole d'heure réseau NTP dont la synchronisation avec l'heure UTC réelle est assurée avec une incertitude typique de quelques millisecondes, ou quelque dizaines de millisecondes. Selon une variante, l'appareil électronique portable 12 comporte en outre un système de positionnement par satellites (GNSS) du type GPS ou Galileo. La synchronisation de l'horloge temps réel 40 de l'appareil électronique portable 12 avec la fréquence de l'horloge de la source externe propageant le temps UTC peut alors être réalisée par l'intermédiaire du GNSS.

Il est à noter que le procédé consistant à comparer le temps UTC avec l'horloge temps réel 40 de la montre électronique 10 est indépendant d'un réglage de l'heure effectué par l'utilisateur/porteur de la montre électronique. L'horloge temps réel 40 correspond à l'heure UTC alors que l'unité de cadencement 24 est reliée à l'affichage de l'heure par exemple en entrainant les aiguilles d'un affichage analogique en excitant les bobines du moteur pas-à-pas avec le signal S1 généré à la sortie du circuit diviseur de fréquence 28.

Dans un mode de réalisation, le module électronique 20 de la montre électronique 10 est configuré pour afficher et/ou transmettre à l'appareil électronique portable 12 ou à un serveur distant (non-illustré) un signal représentatif d'une valeur numérique dite différentielle correspondant à la différence entre la fréquence de l'horloge temps réel de la montre électronique 10 avant correction et la fréquence de l'horloge de la source externe. L'application informatique de l'appareil électronique portable 12 est capable, lorsqu'elle est opérationnelle, d'acquérir la valeur différentielle affichée et/ou envoyée par la montre électronique 10 au moyen d'un appareil photo, d'un microphone ou d'un capteur optique (non-illustrés) équipant l'appareil électronique portable 12.

La valeur différentielle est ensuite stockée dans une mémoire de l'appareil électronique portable 12 ou dans une mémoire du serveur. Une nouvelle valeur différentielle est envoyée et stockée dans la mémoire de l'appareil électronique portable ou du serveur à chaque itération du procédé de réglage de la fréquence de marche selon l'invention. Les différentes valeurs différentielles sont ensuite comparées entre elles. Cette comparaison permet de prédire la variation de fréquence de l'oscillateur dans le temps, par exemple par une modélisation selon une fonction logarithmique, afin de pouvoir déterminer une valeur numérique de correction qui prend en compte les variations de fréquences dues au vieillissement de l'oscillateur lors d'une correction ultérieure de la fréquence de marche selon le procédé de l'invention.

Par ailleurs, le module électronique de la montre peut comporter un système de correction thermique 60 de la marche, permettant de compenser l'influence de la température sur l'oscillateur à quartz. Dans ce cas, la mémoire 33 comporte, en plus de la valeur d'inhibition, un ou plusieurs paramètres de correction thermique. Ce ou ces paramètres sont utilisés pour calculer périodiquement, par exemple toutes les quatre minutes, une valeur d'inhibition en fonction de la température, de sorte à régler la fréquence de marche plus finement. Le procédé de réglage de la fréquence de marche peut alors permettre d'envoyer, de l'appareil électronique à la montre électronique, des paramètres de correction thermique corrigés, au sein du signal optique modulé. Ces paramètres de correction thermique corrigés vont alors remplacer les anciens paramètres de correction thermique enregistrés dans la mémoire 33.

On comprendra que diverses modifications et/ou améliorations et/ou combinaisons évidentes pour l'homme du métier peuvent être apportées aux différents modes de réalisation de l'invention exposée ci-dessus sans sortir du cadre de l'invention définie par les revendications annexées. Par exemple, la transmission d'un signal optique modulé de l'appareil électronique portable peut se faire non pas par une ou plusieurs diodes électroluminescentes utilisées en temps normal comme flash mais par une modulation de la lumière émise par l'écran de l'appareil électronique portable.

## Revendications

1. Procédé de réglage de la fréquence de marche d'une montre électronique (10) par l'intermédiaire d'une application informatique installée sur un appareil électronique portable (12) comportant notamment un microcontrôleur, une source lumineuse (35) et un écran (36), la montre électronique (10) comportant un module électronique (20) comprenant :
- un oscillateur (26) et un circuit diviseur de fréquence (28) qui est agencé en aval de l'oscillateur (26) et qui est configuré pour émettre un signal pulsé correspondant à la fréquence de marche
- un circuit d'ajustement (32) de la fréquence de marche comportant une mémoire (33) stockant une valeur d'inhibition, le circuit d'ajustement étant agencé pour inhiber une ou plusieurs impulsions émises par le circuit diviseur de fréquence (28) en fonction de la valeur d'inhibition
- une unité de communication (30) pour communiquer avec l'appareil électronique portable (12), l'unité de communication comportant un capteur optique (16) agencé pour recevoir un signal sous la forme d'une séquence d'impulsions optiques, dite signal optique modulé
- un microcontrôleur (21) agencé pour piloter le circuit d'ajustement (32) de la fréquence de marche en fonction du signal optique modulé reçu par l'unité de communication,
le procédé de réglage comprenant les étapes suivantes, réalisées par l'application informatique :
- générer dans l'appareil électronique portable (12) un signal pulsé de référence
- convertir le signal pulsé de référence en un signal optique modulé composé d'impulsions lumineuses
- transmettre au capteur optique (16) de l'unité de communication (30) de la montre électronique (10) le signal optique modulé par la source lumineuse (35) ou par une modulation de la lumière émise par l'écran (36) de l'appareil électronique portable (12),
et les étapes suivantes, réalisées par le microcontrôleur (21) de la montre électronique (10) :
- reconstituer le signal pulsé de référence à partir du signal optique modulé reçu par le capteur optique (16)
- corriger la valeur d'inhibition stockée dans la mémoire (33) du circuit d'ajustement (32) en fonction du signal pulsé de référence.

2. Procédé selon la revendication 1, le signal pulsé de référence comprenant un codage d'une nouvelle valeur d'inhibition utilisée pour remplacer la valeur d'inhibition stockée dans la mémoire (33) lors de l'étape de correction.

3. Procédé selon la revendication 1, le signal pulsé de référence comprenant un codage d'une valeur d'offset utilisée pour augmenter ou réduire la valeur d'inhibition stockée dans la mémoire (33) lors de l'étape de correction.

4. Procédé selon l'une des revendications précédentes, l'écran (36) de l'appareil électronique portable (12) comportant une interface pour entrer une valeur numérique utilisée pour générer le signal pulsé de référence.

5. Procédé selon la revendication 1, la montre électronique (10) comportant une horloge temps réel (40) ayant préalablement été synchronisée sur le temps universel coordonné UTC, le signal pulsé de référence comprenant un codage du temps universel coordonné UTC, le microcontrôleur (21) de la montre électronique (10) étant configuré pour successivement :
- reconstituer le temps universel coordonné UTC à partir du signal pulsé de référence ;
- comparer ledit temps universel coordonné UTC reconstitué avec le temps donné par l'horloge temps réel (40) de la montre électronique (10) ;
- corriger la valeur d'inhibition initiale stockée dans la mémoire (33) en fonction du résultat de cette comparaison.

6. Procédé selon la revendication 5, le temps universel coordonné UTC utilisé pour générer le signal pulsé de référence ayant été obtenu par le microcontrôleur (21) de l'appareil électronique portable (12) par l'intermédiaire d'un protocole d'heure réseau (NTP) via une horloge d'une source externe.

7. Procédé selon la revendication 5, l'appareil électronique portable (12) comporte en outre un système de positionnement par satellites (GNSS), le temps universel coordonné UTC utilisé pour générer le signal pulsé de référence ayant été obtenu par le microcontrôleur (21) de l'appareil électronique portable (10) par l'intermédiaire dudit système.

8. Procédé selon la revendication 5, l'appareil électronique portable (12) étant apte à être connecté à un réseau de téléphonie mobile, le temps universel coordonné UTC utilisé pour générer le signal pulsé de référence ayant été obtenu via ledit réseau.

9. Procédé selon l'une des revendications 5 à 8, comprenant l'étape suivante, réalisée par le microcontrôleur (21) de la montre électronique (10) : transmettre à l'appareil électronique portable (12) ou à un serveur distant un signal représentatif d'une valeur numérique dite différentielle correspondant à la différence entre la fréquence de l'horloge temps réel (40) de la montre électronique (10) avant et après correction.

10. Procédé selon la revendication 9, l'étape de transmission de la valeur différentielle étant réalisée par transmission optique d'un deuxième signal modulé composé d'impulsions lumineuses, ledit deuxième signal étant transmis par un émetteur lumineux (41) de la montre électronique à un capteur optique de l'appareil électronique portable (12).

11. Procédé selon l'une des revendications précédentes, la mémoire (33) de la montre électronique (10) stockant au moins un paramètre de correction thermique, le signal pulsé de référence comprenant un codage d'au moins un paramètre de correction thermique corrigé, le procédé comprenant l'étape suivante : corriger le paramètre de correction thermique stocké dans la mémoire (33) du circuit d'ajustement (32) en fonction du signal pulsé de référence.

## Patentansprüche

1. Verfahren zum Einstellen der Gangfrequenz einer elektronischen Uhr (10) über eine rechnergestützte Anwendung, die in einer tragbaren elektronischen Vorrichtung (12) installiert ist, umfassend insbesondere einen Microcontroller, eine Lichtquelle (35) und ein Display (36), wobei die elektronische Uhr (10) ein elektronisches Modul (20) enthält, umfassend:
- einen Oszillator (26) und eine Frequenzteilerschaltung (28), die stromabwärts des Oszillators (26) angeordnet ist und konfiguriert ist, ein gepulstes Signal, das der Gangfrequenz entspricht, auszugeben,
- eine Schaltung (32) zum Einstellen der Gangfrequenz, umfassend einen Speicher (33), der einen Sperrwert speichert, wobei die Einstellschaltung dazu vorgesehen ist, einen oder mehrere Impulse, die von der Frequenzteilerschaltung (28) ausgegeben werden, in Abhängigkeit vom Sperrwert zu sperren,
- eine Kommunikationseinheit (30) zum Kommunizieren mit der tragbaren elektronischen Vorrichtung (12), wobei die Kommunikationseinheit einen optischen Sensor (16) umfasst, der zum Empfangen eines Signals in Form einer Sequenz optischer Impulse, genannt moduliertes optisches Signal, vorgesehen ist,
- einen Microcontroller (21), der vorgesehen ist, die Schaltung (32) zum Einstellen der Gangfrequenz in Abhängigkeit vom von der Kommunikationseinheit empfangenen modulierten optischen Signal zu steuern,
wobei das Einstellverfahren die folgenden Schritte umfasst, die durch die rechnergestützte Anwendung ausgeführt werden:
- Erzeugen eines gepulsten Referenzsignals in der tragbaren elektronischen Vorrichtung (12),
- Wandeln des gepulsten Referenzsignals in ein moduliertes optisches Signal, das aus Lichtimpulsen gebildet ist,
- Senden des optischen Signals, das durch die Lichtquelle (35) oder durch eine Modulation des durch das Display (36) der tragbaren elektronischen Vorrichtung (12) ausgegebenen Lichts moduliert ist, an den optischen Sensor (16) der Kommunikationseinheit (30) der elektronischen Uhr (10),
und umfassend die folgenden Schritte, die durch den Microcontroller (21) der elektronischen Uhr (10) ausgeführt werden:
- Rekonstruieren des gepulsten Referenzsignals anhand des von dem optischen Sensor (16) empfangenen modulierten optischen Signals,
- Korrigieren des in dem Speicher (33) der Schaltung zum Einstellen (32) gespeicherten Sperrwerts in Abhängigkeit vom gepulsten Referenzsignal.

2. Verfahren nach Anspruch 1, wobei das gepulste Referenzsignal eine Codierung eines neuen Sperrwerts umfasst, der verwendet wird, um den im Speicher (33) gespeicherten Sperrwert während des Korrekturschrittes zu ersetzen.

3. Verfahren nach Anspruch 1, wobei das gepulste Referenzsignal eine Codierung eines Versatzwertes umfasst, der verwendet wird, um den in dem Speicher (33) gespeicherten Sperrwert während des Korrekturschrittes zu erhöhen oder zu reduzieren.

4. Verfahren nach einem der vorhergehenden Ansprüche, wobei das Display (36) der tragbaren elektronischen Vorrichtung (12) eine Schnittstelle zum Eingeben eines digitalen Werts umfasst, der zum Erzeugen des gepulsten Referenzsignals verwendet wird.

5. Verfahren nach Anspruch 1, wobei die elektronische Uhr (10) einen Echtzeittaktgeber (40) umfasst, der zuvor auf die koordinierte Weltzeit UTC synchronisiert wurde, wobei das gepulste Referenzsignal eine Codierung der koordinierten Weltzeit UTC enthält, und der Microcontroller (21) der elektronischen Uhr (10) konfiguriert ist, um nacheinander:
- die koordinierte Weltzeit UTC anhand des gepulsten Referenzsignals zu rekonstruieren;
- die wiederhergestellte koordinierte Weltzeit UTC mit der durch den Echtzeittaktgeber (40) der elektronischen Uhr (10) angegebenen Zeit zu vergleichen;
- den in dem Speicher (33) gespeicherten anfänglichen Sperrwert in Abhängigkeit vom Ergebnis dieses Vergleichs zu korrigieren.

6. Verfahren nach Anspruch 5, wobei die koordinierte Weltzeit UTC, die verwendet wird, um das gepulste Referenzsignal zu erzeugen, das durch den Microcontroller (21) der tragbaren elektronischen Vorrichtung (12) über ein Netzwerkzeitprotokoll (NTP) über einen Takt einer externen Quelle erhalten wurde.

7. Verfahren nach Anspruch 5, wobei das tragbare elektronische Vorrichtung (12) ferner ein Satellitenpositionierungssystem (GNSS) umfasst und die koordinierte Weltzeit UTC, die zum Erzeugen des gepulsten Referenzsignals verwendet wird, durch den Microcontroller (21) der tragbaren elektronischen Vorrichtung (10) über dieses System erhalten wurde.

8. Verfahren nach Anspruch 5, wobei die tragbare elektronische Vorrichtung (12) mit einem Mobiltelefonnetz verbindbar ist, wobei die koordinierte Weltzeit UTC, die zum Erzeugen des gepulsten Referenzsignals verwendet wird, über das Netz erhalten wurde.

9. Verfahren nach einem der Ansprüche 5 bis 8, umfassend den folgenden Schritt, der durch den Microcontroller (21) der elektronischen Uhr (10) ausgeführt wird: Übertragen eines Signals, das einen sogenannten differentiellen digitalen Wert repräsentiert, der dem Unterschied zwischen der Frequenz des Echtzeittaktgebers (40) der tragbaren elektronischen Uhr (10) vor und nach der Korrektur entspricht, an das tragbare elektronische Vorrichtung (12) oder an einen entfernten Server.

10. Verfahren nach Anspruch 9, wobei der Schritt zum Übertragen des differentiellen Wertes durch optisches Übertragen eines zweiten modulierten Signals, das aus Lichtimpulsen gebildet ist, ausgeführt wird, wobei das zweite Signal vom Lichtsender (41) der elektronischen Uhr an einen optischen Sensor des tragbaren elektronischen Vorrichtung (12) übertragen wird.

11. Verfahren nach einem der vorhergehenden Ansprüche, wobei der Speicher (33) der elektronischen Uhr (10) mindestens einen Parameter für thermische Korrektur speichert, wobei das gepulste Referenzsignal eine Codierung mindestens eines korrigierten Parameters für thermische Korrektur enthält, wobei das Verfahren den folgenden Schritt umfasst: Korrigieren des in dem Speicher (33) der Schaltung zum Einstellen (32) gespeicherten Parameters für thermische Korrektur in Abhängigkeit vom gepulsten Referenzsignal.

## Claims

1. Method of adjusting the operating frequency of an electronic watch (10) by means of a computer application installed in a portable electronic device (12) including, in particular, a microcontroller, a light source (35) and a screen (36), wherein the electronic watch (10) comprises an electronic module (20) including:
- an oscillator (26) and a frequency divider circuit (28) which is arranged downstream of the oscillator (26) and which is configured to transmit a pulsed signal corresponding to the operating frequency
- an operating frequency adjustment circuit (32) including a memory (33) storing an inhibition value, the adjustment circuit being arranged to inhibit one or more pulses transmitted by the frequency divider circuit (28) as a function of the inhibition value
- a communication unit (30) for communicating with the portable electronic device (12), the communication unit comprising an optical sensor (16) arranged to receive a signal in the form of a sequence of optical pulses, called a modulated optical signal
- a microcontroller (21) arranged to control the operating frequency adjustment circuit (32) as a function of the modulated optical signal received by the communication unit,
the adjustment method including the following steps, performed by the computer application:
- generating a pulsed reference signal in the portable electronic device (12)
- converting the pulsed reference signal into a modulated optical signal consisting of light pulses
- transmitting to the optical sensor (16) of the communication unit (30) of the electronic watch (10) the modulated optical signal via the light source (35) or via a modulation of the light emitted by the screen (36) of the portable electronic device (12),
and the following steps, performed by the microcontroller (21) of the electronic watch (10):
- reconstituting the pulsed reference signal from the modulated optical signal received by the optical sensor (16)
- correcting the inhibition value stored in the memory (33) of the adjustment circuit (32) as a function of the pulsed reference signal.

2. Method according to claim 1, wherein the pulsed reference signal includes coding of a new inhibition value used to replace the inhibition value stored in the memory (33) during the correction step.

3. Method according to claim 1, wherein the pulsed reference signal includes coding of an offset value used to increase or reduce the inhibition value stored in the memory (33) during the correction step.

4. Method according to any of the preceding claims, wherein the screen (36) of the portable electronic device (12) includes an interface to enter a numerical value used to generate the pulsed reference signal.

5. Method according to claim 1, wherein the electronic watch (10) includes a real-time clock (40) previously synchronized to Coordinated Universal Time UTC, the pulsed reference signal includes coding of the UTC time, the microcontroller (21) of the electronic watch (10) is configured to successively:
- reconstitute the UTC time from the pulsed reference signal;
- compare said reconstituted UTC time to the time given by the real-time clock (40) of the electronic watch (10);
- correct the initial inhibition value stored in the memory (33) as a function of the result of this comparison.

6. Method according to claim 5, wherein the UTC time used to generate the pulsed reference signal was obtained by the microcontroller (21) of the portable electronic device (12) by means of a network time protocol (NTP) via an external source clock.

7. Method according to claim 5, wherein the portable electronic device (12) further includes a global satellite navigation system (GNSS) and wherein the UTC time used to generate the pulsed reference signal is obtained by the microcontroller (21) of the portable electronic device (10) by means of said system.

8. Method according to claim 5, wherein the portable electronic device (12) is connectable to a mobile telephone network and the UTC time used to generate the pulsed reference signal is obtained via said network.

9. Method according to any of claims 5 to 8, comprising the following step, performed by the microcontroller (21) of the electronic watch (10): transmitting to the portable electronic device (12) or to a remote server a signal representative of a differential numerical value corresponding to the difference between the frequency of the real-time clock (40) of the electronic watch (10) before and after correction.

10. Method according to claim 9, wherein the step of transmitting the differential value is performed by optical transmission of a second modulated signal consisting of light pulses, said second signal being transmitted by a light transmitter (41) of the electronic watch to an optical sensor of the portable electronic device (12).

11. Method according to any of the preceding claims, wherein the memory (33) of the electronic watch (10) stores at least one temperature correction parameter, the pulsed reference signal includes coding of at least one corrected temperature correction parameter, the method including the following step: correcting the temperature correction parameter stored in the memory (33) of the adjustment circuit (32) as a function of the pulsed reference signal.
